# FASCICULE DE BREVET EUROPEEN

(11) **EP 1 433 909 B1**
(45) Date de publication et mention de la délivrance du brevet: **18.05.2005**
(21) Numéro de dépôt: 03300240.3
(22) Date de dépôt: 02.12.2003
(51) Int. Cl.: E05B 65/08

(54) **Ferrure de verrouillage pour ouvrant coulissant**
Riegelbeschlag für Schiebeflügel
Lock fitting for sliding wing

(30) Priorité: 23.12.2002 FR 0216541
(43) Date de publication de la demande: 30.06.2004
(73) Titulaire: Ferco International Ferrures et Serrures de Bâtiment Société par actions simplifiée, 57400 Sarrebourg (FR)
(72) Inventeur: Becker, Philippe, 57400 Dolving (FR); Giessinger, Vincent, 57930 Mittersheim (FR)
(74) Mandataire: Rhein, Alain

(56) Documents cités:
- EP-A- 0 044 264
- EP-A- 0 607 715
- FR-A- 2 808 832

## Description

L'invention concerne une ferrure de verrouillage pour ouvrant coulissant comportant un boîtier sous forme de deux parois parallèles s'étendant perpendiculairement à l'arrière d'une plaque de fixation pourvue d'une ouverture d'accès à un organe de manoeuvre pour la commande en déplacement, entre une position de verrouillage et une position déverrouillée, d'au moins un coulisseau monté mobile axialement dans ledit boîtier et prévu apte à agir au moins sur un porte-pêne.

La présente invention concerne, plus particulièrement, le domaine des ferrures de verrouillage pour ouvrant coulissant.

L'on connaît d'ores et déjà, en particulier par les documents FR-2.808.832 et EP-0.044.264 des ferrures de verrouillage pour ouvrant coulissant répondant à la description ci-dessus. Ainsi, de telles ferrures comportent un boîtier prévu apte à s'inscrire dans l'épaisseur du montant avant d'un ouvrant coulissant, à l'arrière d'une plaque de fixation intérieure sachant que cette ferrure peut encore être pourvue d'une plaque extérieure présentant, par exemple, un élément à clé pour la commande de verrouillage et de déverrouillage.

Quoi qu'il en soit, le boîtier d'une telle ferrure de verrouillage pour ouvrant coulissant est constitué, substantiellement, par ladite plaque de fixation interne et deux parois parallèles s'étendant perpendiculairement à l'arrière de cette plaque, sachant que ces parois sont pourvues, sensiblement à hauteur de leur chant d'extrémité libre, d'un retour délimitant, ainsi, avec ladite plaque de fixation interne, un canal de guidage d'un coulisseau. En somme, celui-ci s'inscrit entre les retours précités et la face arrière de ladite plaque de fixation interne.

Celle-ci est pourvue d'un organe de manoeuvre permettant d'agir sur ce coulisseau. Selon un mode de réalisation particulier, cette plaque de fixation interne présente une ouverture longitudinale permettant d'accéder, directement, au coulisseau lequel est alors pourvu d'une poignée cuvette.

Ce coulisseau vient agir, selon le cas directement ou au travers d'une course à vide, sur un porte-pêne lequel comporte des moyens permettant d'ajuster en position un pêne à crochet ou similaire. En particulier, au travers de ces moyens de réglage il est, par exemple, possible d'ajuster la longueur saillante de ce pêne à crochet par rapport au chant du montant avant de l'ouvrant coulissant.

Il est très fréquent d'équiper cette ferrure de verrouillage d'un dispositif d'anti-fausse manoeuvre et/ou d'anti-effraction. Le premier ayant pour but d'empêcher que le pêne à crochet puisse être ramené par erreur depuis sa position verrouillée en position de verrouillage, tant que l'ouvrant coulissant n'a pas été refermé sur le cadre dormant. Si cela devait se produire, il est évident, en effet, qu'au moment de refermer la porte ou fenêtre, le pêne à crochet, préalablement repoussé en position de verrouillage viendrait heurter la gâche disposée en correspondance sur le cadre dormant, au lieu de s'y engager normalement.

Le dispositif d'anti-effraction est destiné à éviter qu'en agissant directement sur un organe de verrouillage et en l'occurrence le pêne à crochet, celui-ci puisse être repoussé, de sa position de verrouillage, dans sa position déverrouillée. Cela permettrait à un aigrefin de pénétrer, très facilement, dans une habitation.

Dans certaines conceptions et moyennant des aménagements spécifiques, l'action exercée sur le coulisseau peut être répercutée sur une ou des tringles de manoeuvre s'étendant au-dessus ou en-dessous du boîtier de la ferrure de verrouillage, pour commander, simultanément, plusieurs organes de verrouillage, par exemple plusieurs pênes à crochet en vue d'assurer un verrouillage de type multipoints.

Les problèmes que pose ce type de ferrure de verrouillage résultent, essentiellement, de complexité, nécessitant la mise en oeuvre de moyens de fabrication divers, tels qu'emboutissage, moulage, usinage, etc... . Cela influence de manière non négligeable le coût de revient de ces ferrures.

Par ailleurs, au travers de leur conception même, en particulier en raison de la configuration des moyens de guidage des pièces mobiles, ceux-ci s'avèrent particulièrement encombrante, ce qui peut poser problème pour munir de telles ferrures de toutes les fonctionnalités et sécurité usuelles.

La présente invention a pour objectif, par conséquent, de revoir la conception de ce type de ferrure de verrouillage pour ouvrant coulissant, dans le but, non seulement, de la simplifier, mais également pour répondre à ce problème d'encombrement.

A cet effet, l'invention concerne une ferrure de verrouillage pour ouvrant coulissant comportant un boîtier sous forme de deux parois parallèles s'étendant perpendiculairement à l'arrière d'une plaque de fixation pourvue d'une ouverture d'accès à un organe de manoeuvre pour la commande en déplacement, entre une position de verrouillage et une position déverrouillée, d'au moins un coulisseau monté mobile axialement dans ledit boîtier et prévu apte à agir au moins sur un porte-pêne, caractérisée par le fait que le coulisseau est monté coulissant sensiblement en bordure d'extrémité libre et entre les parois parallèles du boîtier, de manière à refermer, au moins partiellement, ce dernier en partie arrière et à délimiter, avec la plaque de fixation, un volume de réception d'organes de commande et/ou de sécurité.

Plus particulièrement, en bordure d'extrémité et du côté interne au boîtier, lesdites parois parallèles comportent une rainure longitudinale pour la réception et le guidage des bordures latérales du coulisseau.

Selon une autre particularité de l'invention, le coulisseau est pourvu, à une extrémité, d'un porte-pêne défini par emboutissage-découpage.

Selon une autre particularité de l'invention, les parois parallèles du boîtier comportent une lumière oblongue pour le passage de la queue d'un pêne, en particulier un pêne à crochet, pour permettre à ce dernier de coopérer avec ledit porte-pêne.

De plus selon l'invention, le coulisseau résulte de la découpe et de l'emboutissage d'un plat métallique, dans ce coulisseau étant tout particulièrement réalisées, en sens axial et par emboutissage, des découpes en « U » de manière à définir des languettes longitudinales susceptibles de constituer, substantiellement, des doigts de commande et/ou des doigts de blocage pour, selon le cas, autoriser la commande de verrouillage et de déverrouillage du coulisseau ou, en coopération avec des plans butée adaptés, définir un dispositif d'anti-effraction et/ou d'anti-fausse manoeuvre.

Selon une autre particularité de l'invention, l'organe de manoeuvre est monté mobile transversalement au boîtier, soit perpendiculairement à la plaque de fixation, tandis que des moyens sont conçus aptes à transformer ce déplacement transversal de l'organe de manoeuvre en un déplacement longitudinal axial du coulisseau.

De manière particulièrement avantageuse, le coulisseau peut être prolongé à l'une et/ou l'autre de ses extrémités par des moyens de jonction définis aptes à coopérer avec des moyens de jonction complémentaires associés à des tringles de manoeuvre.

La présente invention sera mieux comprise à la lecture de la description qui va suivre et au vu des dessins ci-joints auxquels se rapporte cette description.
- la figure 1 est une représentation schématisée et en coupe longitudinale d'une ferrure de verrouillage selon l'invention ;
- la figure 2 est une représentation schématisée vue de gauche de la figure 1 ;
- la figure 3 est une vue schématisée et en plan de cette ferrure de verrouillage, telle qu'illustrée dans la figure 1 ;
- la figure 4 est une représentation schématisée et éclatée des pièces composant cette ferrure de verrouillage selon l'invention ;
- la figure 5 est une représentation schématisée de détail de la figure 1 illustrant un mode de réalisation d'un dispositif d'anti-fausse manoeuvre ;
- la figure 6 est une représentation schématisée et en coupe partielle longitudinale d'une ferrure de verrouillage illustrant la coopération de languettes découpées dans le coulisseau avec des plans butée associés à l'organe de manoeuvre pour la définition d'un dispositif d'anti-effraction ;
- les figures 7 et 8 illustrent, de manière schématisée, des modes de réalisation de moyens de jonction dont peut être équipé le coulisseau pour coopérer avec des moyens de jonction complémentaires associés à des tringles pour la conception d'une ferrure de verrouillage, du type multipoint.

Tel que représenté dans les différentes figures des dessins ci-joint, la présente invention a trait à une ferrure de verrouillage 1 plus particulièrement applicable à des ouvrants coulissants.

Une telle ferrure 1 comporte un boîtier 2 constitué par deux parois parallèles 3, 4 s'étendant sensiblement perpendiculairement à l'arrière d'une plaque de fixation 5. Celle-ci comporte une ouverture 6 permettant d'accéder à un organe de manoeuvre 7 pour la commande en déplacement, entre une position de verrouillage et une position déverrouillée, d'au moins un coulisseau 8.

De manière particulière à la présente invention, ce coulisseau 8 résultant, préférentiellement, d'un plat métallique découpé et embouti est monté coulissant sensiblement en bordure d'extrémité libre 9, 10 et entre les parois parallèles 3, 4 du boîtier 2. Aussi, il vient refermer, au moins partiellement, ce dernier en partie arrière et délimite, avec la plaque de fixation, un volume de réception d'organes de commande et/ou de sécurité.

Tout particulièrement, au niveau de cette bordure d'extrémité 9, 10 et du côté interne à ce boîtier 2, ces parois parallèles 3, 4 comportent des rainures 11 pour la réception des bordures latérales 12, 13 du coulisseau 8. A noter que ces bordures 12, 13 du coulisseau 8, pour qu'elles puissent coulisser dans les rainures 11, peuvent être conformées par emboutissage.

On notera que, de manière avantageuse, ce coulisseau 8 est cambré transversalement, ce qui permet d'en améliorer la rigidité. Cette cambrure s'étend vers l'arrière, donc vers l'extérieur du boîtier 2 et permet d'augmenter de manière avantageuse le volume de ce dernier.

Selon une autre particularité de l'invention, à une extrémité 14 de ce coulisseau 8 est conçu, par emboutissage-découpage, un porte-pêne 15.

Ainsi, de manière symétrique et parallèle à l'axe longitudinal 16 du coulisseau 8 sont réalisées, par un outil d'emboutissage adapté, des lignes de coupe 17, 18. Celles-ci délimitent une bande médiane 19 contre-coudée à ses extrémités 25, de manière à s'étendre dans un plan décalé par rapport à des bandes latérales 20, 21, se situant de part et d'autre des lignes de coupe 17, 18. Ceci permet de définir une lumière transversale 22 de passage de la queue 23 d'un pêne 24, en l'occurrence un pêne à crochet.

On observera que les bandes latérales 20, 21 et la bande médiane 19 définissent deux plans d'appui isostatiques à cette queue 23 du pêne à crochet 24. Tandis qu'un troisième point isostatique est constitué par l'une 25 au moins des extrémités contre-coudées de cette bande médiane 19. Une vis pointeau 26 traversant une ouverture filetée 27 dans la bande médiane 19 peut créer, dans ce cas, le quatrième point isostatique. Il est à relever que la queue 23 du pêne à crochet 24 peut être crantée sur ses chants latéraux, crans avec lesquels est à même de coopérer cette vis pointeau 26, de manière à assurer une immobilisation axiale parfaite de ce pêne à crochet 24.

Cependant, le quatrième point isostatique peut encore être défini par l'autre extrémité contre-coudée de la bande médiane 19 à laquelle est alors ajustée la queue 23 du pêne 24, la vis pointeau n'assurant que l'immobilisation en translation de ce dernier. Tout particulièrement, dans une telle situation, la queue 23 du pêne 24 peut être pourvue d'une lumière dentelée sur ses bords longitudinaux pour améliorer cette immobilisation en translation par ladite vis pointeau 26.

De manière avantageuse, encore, le porte-pêne 15 s'étend de manière décalée vers l'intérieur du boîtier 2 par rapport au plan général du coulisseau 8, tandis que les parois parallèles 3, 4 de ce boîtier 2 comportent, au droit de ce porte-pêne 15, une lumière oblongue 28 destinée, là encore, au passage de la queue 23 du pêne à crochet 24. En somme, une telle lumière 28 assure un parfait maintien de l'ensemble dans le volume du boîtier 2 et participe à la bonne tenue ou maintien du pêne à crochet 24 dans le porte-pêne 15.

On observera que le fait de décaler vers l'intérieur du boîtier 2 le porte-pêne 15 conduit à rapprocher celui-ci de la plaque de fixation 5, ce qui a pour conséquence une meilleure reprise des efforts imprimés à la ferrure 1 au travers du pêne 24.

Dans ce même objectif, le décalage entre le plan du porte-pêne 15 et celui du coulisseau 8 résulte d'un double pliage 8A en « S » imprimé à ce dernier, avec un premier coude 8B s'étendant entre les rainures 11 et jusqu'en bordure d'extrémité 9, 10 des parois parallèles 3, 4. Ce double pliage 8A en « S » assure, finalement, un parfait guidage et maintien latéral du coulisseau 8.

De manière tout à fait particulière selon l'invention, dans le coulisseau 8 sont découpées et repliées plus ou moins à l'intérieur du boîtier 2, une ou plusieurs languettes 29, 30, 31 susceptibles de définir, selon le cas :
des doigts de commande pour assurer le déplacement de ce coulisseau 8, entre sa position de verrouillage et sa position déverrouillée ;
et/ou des doigts de blocage prévus aptes, en coopération avec des plans butés 32, 33, 34, à concevoir, selon le cas, un dispositif d'anti-effraction 35 et/ou un dispositif d'anti-fausse manoeuvre 36.

Selon une autre particularité de l'invention, l'organe de manoeuvre 7 est conçu apte à se déplacer transversalement au boîtier 2 dans l'ouverture 6, soit perpendiculairement au plan du coulisseau 8, tandis que des moyens 37 sont prévus pour transformer ce déplacement dudit organe de manoeuvre 7 en un déplacement axial longitudinal de ce coulisseau 8.

Ainsi, l'organe de manoeuvre 7 vient se superposer au coulisseau 8, des moyens de guidage 38 assurant son maintien et son guidage transversalement à l'intérieur du boîtier 2. Ces moyens 38 sont définis, d'une part, au niveau des parois latérales parallèles 3, 4 de ce boîtier 2, par des ouvertures oblongues transversales 39, 40 dans lesquelles est à même de venir s'engager, notamment de manière élastique, un téton de guidage 41 que comporte chacune des parois latérales 42 de cet organe de manoeuvre 7.

Par ailleurs, celui-ci est conçu pour interagir avec le ou les doigts de commande sous forme de plans inclinés 45, 46 que définissent une ou plusieurs languettes 29, 30 découpées dans le coulisseau 8.

Plus exactement, l'organe de manoeuvre 7 comporte sur son côté orienté vers ce coulisseau 8, une ou plusieurs arrêtes 43, 44 prenant appui sur ces plans inclinés 45, 46 définis par lesdites languettes 29, 30. Ainsi, sous l'effet d'une pression exercée sur cet organe de manoeuvre 7 et l'action desdites arêtes 43, 44 sur ces plans inclinés 45, 46, il en résulte un déplacement longitudinal du coulisseau 8. Evidemment le sens du déplacement communiqué à ce dernier dépend de l'orientation des plans inclinés 45, 46. De manière préférentielle, ceux-ci sont orientés pour que sous l'effet d'une pression exercée sur l'organe de manoeuvre 7 il en résulte le déverrouillage de la ferrure 1.

Le déplacement inverse résulte avantageusement de l'action de moyens de rappel élastiques non représentés sur les dessins. De tels moyens de rappel élastiques peuvent agir directement sur le coulisseau 8 pour, par exemple, être mis sous contrainte lors de la commande de déverrouillage. Aussi, en venant relâcher l'action sur l'organe de manoeuvre 7, ces moyens de rappel élastiques repoussent le coulisseau 8 en position de verrouillée. L'interaction entre les plans inclinés 45, 46 et les arêtes 43, 44 a pour conséquence de ramener, simultanément l'organe de manoeuvre 7 dans sa position de repos.

De manière avantageuse, au moins l'une de ces mêmes languettes 29, 30 correspondant aux plans inclinés 45, 46 définit, au travers de son chant d'extrémité 49, 50, un doigt de blocage venant coopérer avec un plan butée 32, 33 pour s'opposer, partant d'une position de verrouillage, à une éventuelle tentative de déverrouillage de la ferrure 1 par action directe sur le pêne à crochet 24 et constituer, ainsi, le dispositif d'anti-effraction 35.

Il est illustré par la flèche référencée 51 sur la figure 6 une telle action qui serait répercutée directement sur le coulisseau 8. Comme on le voit, le chant d'extrémité 49, 50 des languettes 29, 30 rencontre alors ces plans butée 32, 33. Ceux-ci sont définis, dans la conception selon la figure 6, notamment par des décrochements 52 au niveau de l'extrémité libre d'arêtes de retenue 47, 48 s'étendant sous l'organe de manoeuvre 7. Ce dernier étant, ici, dans sa position de repos, il ne peut s'extraire davantage du boîtier 2 et s'oppose, ainsi, à ce déplacement. L'on remarquera, tout particulièrement, que ces arêtes de retenue 47, 48 sont d'orientation opposée aux languettes 29, 30.

En fait, de telles arêtes de retenue 47, 48 peuvent, éventuellement, constituer des cales de relevage qui, en venant s'étendre sous un plan incliné 45, 46 lors de la commande de déverrouillage, peuvent intervenir, à la manière des arêtes 43, 44, sur ce plan incliné 45, 46 pour repousser le coulisseau 8 en position de verrouillage sous l'effet de la force de rappel de moyens élastiques agissant sur l'organe de manoeuvre 7. Tout comme précédemment, de tels moyens de rappel élastiques sont mis sous contrainte en exerçant une pression sur cet organe de manoeuvre 7.

Quant au dispositif d'anti-fausse manoeuvre 36 que l'on voit représenté dans les figures 1, 4 et 5, il a pour fonction de maintenir le coulisseau 8 et, donc, le pêne à crochet 24 dans sa position déverrouillée après ouverture de la porte ou fenêtre.

Comme déjà précisé plus haut, ce dispositif d'anti-fausse manoeuvre 36 est constitué, d'une part, par une languette 31 découpée axialement dans le coulisseau 8 et repoussée à l'intérieur du boîtier 2 de manière à ce que cette languette 31 définisse un doigt de blocage. Plus précisément, l'extrémité libre 53 de cette languette 31 est ainsi orientée et décalée par rapport au plan du coulisseau 8 de manière à former un redan dans la direction de déplacement du verrouillage, représenté par la flèche 54.

D'autre part, ce dispositif d'anti-fausse manoeuvre 36 consiste en un plan butée 34 disposé à l'intérieur du boîtier 2 de telle manière que dans la position déverrouillée la languette 31, plus précisément, son extrémité libre 53 vienne se situer au-devant de ce plan butée 34 et, en formant redan, s'oppose à un déplacement inverse du coulisseau 8 en direction du verrouillage.

Finalement, ce dispositif d'anti-fausse manoeuvre 36 est complété par un organe de commande de déblocage 55 prévu apte à repousser élastiquement la languette 31 dans le plan du coulisseau 8 et, ainsi, à assurer l'effacement de son extrémité libre 53, formant redan, devant le plan buté 34. Les moyens de rappel élastiques du coulisseau 8 assurent, ensuite, son retour en position de verrouillage.

De manière particulière, le plan buté 34 consiste en une cage de blocage 56, sous laquelle est ménagé un rebord de retenue 57 s'étendant au-dessus et transversalement à l'axe longitudinale du coulisseau 8 et définissant, plus particulièrement, le plan buté 34. En fait, cette cage du blocage 56 est montée avec une mobilité relative transversalement dans le boîtier 2, tandis que des moyens de rappel élastiques, visibles dans les figures 1 et 5, la repousse en direction du coulisseau 8. Au travers de cette mobilité relative le passage de la languette 31 sous le plan buté 34, lors de la commande de déverrouillage de la ferrure, s'effectue avec davantage d'aisance. En effet, le coefficient de raideur de la lame élastique que définit la languette 31 peut être déterminé supérieur au coefficient de raideur des moyens de rappel élastiques 58 agissant sur cette cage de blocage 56. Celle-ci peut donc être aisément repoussée par la languette 31 lors de cette commande de déverrouillage, sachant qu'il suffit d'un moindre effort pour ramener cette cage de blocage 56 et, donc, le plan buté 34 dans une position active en vue d'assurer la fonction d'anti-fausse manoeuvre par la suite.

Le montage avec mobilité relative transversalement de la cage de blocage 56 dans le boîtier 2 est obtenu au travers d'ouvertures oblongues 59 s'étendant transversalement au niveau des parois latérales 60 de cette cage 56. Par ailleurs, ces ouvertures 59 sont traversées par un axe 61 maintenu à ses extrémités dans des trous 62 ajustés en conséquence dans les parois latérales 3, 4 du boîtier 2.

Quant à l'organe de commande 55, il consiste en un bouton poussoir 63 sous lequel s'étend un doigt de commande 64 traversant, préférentiellement, la cage de blocage 56 de manière apte, précisément, à pouvoir agir sur la languette 31 formant doigt de retenue.

A noter que ce doigt de commande 64 est fendu de manière à pouvoir enjamber l'axe 61 sur lequel est montée la cage de blocage 56 dans le boîtier 2. Ce bouton poussoir 55 est soumis à des moyens de rappel élastiques en position de repos, constitués, avantageusement, par les moyens de rappel élastiques 58 agissant sur ladite cage de blocage 56. En fait, ces moyens de rappel élastiques 58 sont constitués par un ressort de rappel s'intercalant entre cette cage de blocage 56 et la face interne au boîtier 2 du bouton poussoir 63.

A noter, encore, que ce dernier est muni d'une butée de retenue 65 l'empêchant de s'extraire exagérément du boîtier 2, sous l'impulsion de ces moyens de rappels élastiques 58.

Comme visible sur les dessins, ledit bouton poussoir 63 constitue le prolongement de l'organe de manoeuvre 7 et s'intercale entre une extrémité de ce dernier et l'extrémité correspondante de l'ouverture 6 dans la plaque de fixation 5.

Par ailleurs, cette ouverture 6 peut être strictement ajustée à cet organe de manoeuvre 7 et audit bouton poussoir 63, tout comme à l'extrémité opposée de ce dernier, elle peut se prolonger au-delà dudit organe de manoeuvre 7 de manière à rendre accessible, notamment en position déverrouillée du coulisseau 8, la vis-pointeau 26 du porte-pêne 15. C'est cette disposition qui a été représentée dans les figures 1 et 3.

De plus, l'on remarquera que le coulisseau 8 peut, dans le cadre d'une telle ferrure de verrouillage selon l'invention, être aisément prolongé, à l'une et/ou l'autre de ses extrémités 14, 66, par des moyens de jonction 67 comme visible dans les figures 7, 8, ceci pour coopérer avec des moyens de jonction complémentaires 68 dont sont équipées des tringles de manoeuvre 69 s'étendant au-dessus et/ou en-dessous du boîtier 2.

Comme représenté dans ces figures 7 et 8, de tels moyens de jonction 67 et les moyens de jonction complémentaires 68 peuvent adopter différentes formes de réalisation. En particulier, par leur intermédiaire le mouvement communiqué au coulisseau 8 peut être transmis à des tringles de manoeuvre 69 s'étendant dans des plans perpendiculaires, celui-ci correspondant, sensiblement, au chant avant de l'ouvrant coulissant. Ceci permet, tout particulièrement, de répercuter les commandes de la ferrure 1 sur d'autres organes de verrouillage, par exemple d'autres pênes à crochet, solidaires de telles tringles de manoeuvre 69.

## Revendications

1. Ferrure de verrouillage pour ouvrant coulissant, comportant un boîtier (2) sous forme de deux parois parallèles (3, 4) s'étendant perpendiculairement à l'arrière d'une plaque de fixation (5) pourvue d'une ouverture (6) d'accès à un organe de manoeuvre (7) pour la commande en déplacement, entre une position de verrouillage et une position déverrouillée, d'au moins un coulisseau (8) monté mobile axialement dans ledit boîtier (2) et prévu apte à agir au moins sur un porte-pêne (15), **caractérisée par le fait que** le coulisseau (8) est monté coulissant sensiblement en bordure d'extrémité (9, 10) et entre les parois parallèles (3, 4) du boîtier (2) de manière à refermer au moins partiellement ce dernier en partie arrière et à délimiter, avec la plaque de fixation (5), un volume de réception d'organes de commande et/ou de sécurité.

2. Ferrure de verrouillage selon la revendication 1, **caractérisée par** le fait les parois parallèles 3, 4 comportent, au niveau de leur bordure d'extrémité (9, 10) et du côté interne au boîtier (2), des rainures (11) pour la réception des bordures latérales (12, 13) du coulisseau (8).

3. Ferrure de verrouillage selon l'une quelconque des revendications précédentes, **caractérisée par le fait que** le coulisseau (8) comporte, à une extrémité (14), le porte-pêne (15) défini par des bandes latérales (20, 21) que délimitent des lignes de coupe (17, 18) par rapport à une bande médiane (19) contre-coudée à ses extrémités (25), de manière à s'étendre dans un plan décalé et définir, avec lesdites bandes latérales (20, 21), une lumière transversale (22) de passage de la queue (23) d'un pêne (24), en l'occurrence un pêne à crochet, lesdites bandes latérales (20, 21), la bande médiane (19) et au moins l'une (25) des extrémités contre-coudée (25) de ladite bande médiane (19) définissant trois points d'appui isostatiques, selon le cas, l'autre extrémité contre-coudée (25) de cette bande médiane (19) ou une vis pointeau (26), traversant une ouverture filetée (27) dans celle-ci de manière apte à coopérer avec ladite queue (23) du pêne (24), constituant un quatrième point isostatique.

4. Ferrure de verrouillage selon la revendication 3, **caractérisée par le fait que** le porte-pêne (15) s'étend de manière décalée vers l'intérieur du boîtier (2) par rapport au plan général du coulisseau (8), le décalage résultant d'un double pliage (8A) en « S » imprimé à ce dernier.

5. Ferrure de verrouillage selon l'une quelconque des revendications précédentes, **caractérisée par le fait qu'**au niveau de chacune de ses parois parallèles (3, 4) le boîtier (2) comporte une lumière oblongue (28) pour le passage de la queue (23) d'un pêne (24) de manière apte à permettre à ce dernier à coopérer avec le porte-pêne (15).

6. Ferrure de verrouillage selon l'une quelconque des revendications précédentes, **caractérisée par le fait que** dans le coulisseau (8) sont découpés et repliées plus ou moins à l'intérieur du boîtier (2) une ou plusieurs languettes (29, 30, 31) susceptibles de définir, selon le cas :
. des doigts de commande pour assurer le déplacement de ce coulisseau (8), entre sa position de verrouillage et sa position déverrouillée ;
. et/ou des doigts de blocage prévus aptes, en coopération avec des plans butées (32, 33, 34) à constituer, selon le cas, un dispositif d'anti-effraction (35) et/ou un dispositif d'anti-fausse manoeuvre (36).

7. Ferrure de verrouillage selon l'une quelconque des revendications précédentes, **caractérisée par le fait que** l'organe de manoeuvre (7) est conçu apte à se déplacer transversalement au boîtier (2) dans l'ouverture (6), soit perpendiculairement au plan du coulisseau (8), tandis que des moyens (37) sont prévus pour transformer ce déplacement dudit organe de manoeuvre (7) en un déplacement axial et longitudinal de ce coulisseau (8).

8. Ferrure de verrouillage selon les revendications 6 et 7, **caractérisée par le fait que** les moyens (37) sont constitués par au moins une arête (43) que comporte l'organe de manoeuvre (7) de manière apte à prendre appui sur un plan incliné (45, 46) défini par une languette (29, 30) découpée dans le coulisseau (8), pour, sous l'effet d'une pression exercée sur ledit organe de manoeuvre (7), assurer un déplacement axial du coulisseau (8), notamment depuis sa position de verrouillage vers sa position déverrouillée, des moyens de rappel élastiques assurant le déplacement de ce coulisseau (8) en direction opposée.

9. Ferrure de verrouillage selon la revendication 8, **caractérisée par le fait que** les moyens de rappel élastiques sont conçus aptes à agir sur le coulisseau (8).

10. Ferrure de verrouillage selon la revendication 8, **caractérisée par le fait que** les moyens de rappel élastiques sont conçus aptes à agir sur l'organe de manoeuvre (7) de manière apte à être mis sous contrainte sous l'effet d'une pression exercée sur ce dernier, celui-ci comportant, en combinaison, au moins une cale de relevage (47, 48) définie apte à s'étendre sous un plan incliné (45,46) constitués par une languette (29, 30) découpée dans le coulisseau (8).

11. Ferrure de verrouillage selon les revendications 6 et 10, **caractérisée par le fait qu'**au moins une languette (29, 30) correspondant à un plan incliné (45, 46) défini, au travers de son chant d'extrémité (49, 50) un doigt de blocage apte à coopérer avec un plan de butée (32, 33) constitué une arrête de retenue (47, 48) s'étendant sous l'organe de manoeuvre 7 pour définir ledit dispositif d'anti-effraction (35) et s'opposer, partant d'une position de verrouillage, à une commande de déverrouillage de la ferrure (1) par action directe sur le coulisseau (8).

12. Ferrure de verrouillage selon la revendication 6, **caractérisée par le fait que** le dispositif d'anti-fausse manoeuvre (36), défini apte à maintenir le coulisseau (8) dans sa position déverrouillée après ouverture de la porte ou fenêtre coulissante, est constitué par une languette (31) découpée axialement dans le coulisseau (8) et repoussé à l'intérieur du boîtier (2) de manière à définir, au travers de son extrémité libre (53) formant redan, un doigt de blocage à même de coopérer, en position déverrouillée dudit coulisseau (8), avec un plan butée (34) disposé à l'intérieur du boîtier (2).

13. Ferrure de verrouillage selon la revendication 12, **caractérisée par le fait que** le dispositif d'anti-fausse manoeuvre (36) est complété par un organe de commande de déblocage (55) prévu apte à repousser élastiquement la languette (31) dans le plan du coulisseau (8) et assurer l'effacement de son extrémité libre (53) formant redan, devant le plan butée (34) pour autoriser le rappel élastique en position de verrouillage du coulisseau (8).

14. Ferrure de verrouillage selon la revendication 12 ou 13, **caractérisée par le fait que** le plan butée (34) consiste en une cage de blocage (56) sous laquelle s'étend, au-dessus et transversalement à l'axe longitudinale (16) du coulisseau (8), un rebord de retenue (57), cette cage de blocage (56) étant monté avec une mobilité relative transversalement dans le boîtier (2) et soumise à l'action de moyens de rappel élastiques définis aptes à la repousser en direction dudit coulisseau (8).

15. Ferrure de verrouillage selon la revendication 14, **caractérisée par le fait que** l'organe de commande (55) est défini par un bouton poussoir (63) sous lequel s'étend un doigt de commande (64) traversant, préférentiellement, la cage de blocage (56), de manière apte à pouvoir agir sur la languette (31) formant doigt de retenue.

16. Ferrure de verrouillage selon la revendication 15, **caractérisée par le fait que** le bouton poussoir (63) est soumis à des moyens de rappel élastiques (58) en position de repos et est muni d'une butée de retenue (65) conçue pour l'empêcher de s'extraire du boîtier (2) sous l'impulsion de ces moyens de rappel élastiques.

17. Ferrure de verrouillage selon l'une quelconque des revendications 13 à 16, **caractérisée par le fait que** le bouton poussoir (63) constitue le prolongement de l'organe de manoeuvre (7) et est défini apte à s'intercaler entre une extrémité de ce dernier et l'extrémité correspondante de l'ouverture (6) dans la plaque de fixation (5).

18. Ferrure de verrouillage selon l'une quelconque des revendications précédentes, **caractérisée par le fait que** l'ouverture (6) se prolonge au-delà d'une extrémité de l'organe de manoeuvre (7) de manière à rendre accessible, notamment en position déverrouillée du coulisseau (8), la vis pointeau (26) du porte-pêne (15).

19. Ferrure de verrouillage selon l'une quelconque des revendications précédentes, **caractérisée par le fait que** le coulisseau (8) est prolongée à l'une et/ou l'autre de ses extrémités (14, 66) par des moyens de jonction (67) définis aptes à coopérer avec des moyens de jonction complémentaires (68) associés à des tringles de manoeuvre (69) s'étendant au-dessus ou en-dessous du boîtier (2).

20. Ferrure de verrouillage selon l'une quelconque des revendications précédentes, **caractérisée par le fait que** le coulisseau (8) est cambré transversalement et vers l'arrière du boîtier (2) de manière apte à augmenter le volume de ce dernier.

21. Ferrure de verrouillage selon l'une quelconque des revendications précédentes, **caractérisée par le fait que** le coulisseau (8) résulte d'un plat métallique découpé et embouti.

## Claims

1. Locking fitting for a sliding leaf, comprising a casing (2) in the form of two parallel walls (3, 4) extending perpendicularly to the rear of a fastening plate (5) provided with an opening (6) for acceding to an actuating organ (7) for controlling the displacement, between a locked position and an unlocked position, of at least one slide (8) fitted in an axially movable way in said casing (2) and designed capable of acting at least on a bolt holder (15), **characterised in that** the slide (8) is slideably fitted substantially at the outermost edge (9, 10) and between the parallel walls (3, 4) of the casing (2) so as to close the latter at least partially in its rear portion and to delimit, with the fastening plate (5), a volume for receiving control and/or safety organs.

2. Locking fitting according to claim 1, **characterised in that** the parallel walls 3, 4 include, at the level of their outermost edge (9, 10) and on the internal side of the casing (2), grooves (11) for receiving the side edges (12, 13) of the slide (8).

3. Locking fitting according to any of the preceding claims, **characterised in that** the slide (8) includes, at one end (14), the bolt holder (15) defined by side strips (20, 21) delimited by cutting lines (17, 18) with respect to a median strip (19) counter-bent at its ends (25), so as to extend in an offset plane and to define, with said side strips (20, 21), a transverse slot (22) for the passing through of the shaft (23) of a bolt (24), in this case a hooked bolt, said side strips (20, 21), the median strip (19) and at least one (25) of the counter-bent ends (25) of said median strip (19) defining three isostatic bearing points, as the case may be, the other counter-bent end (25) of this median strip (19) or a set screw (26) passing through a tapped hole (27) in the latter, so as to be capable of co-operating with said shaft (23) of the bolt (24), forming a fourth isostatic point.

4. Locking fitting according to claim 3, **characterised in that** the bolt holder (15) extends offset towards the interior of the casing (2) with respect to the general plane of the slide (8), the offset resulting from a double "S"-shaped folding (8A) imparted to the latter.

5. Locking fitting according to any of the preceding claims, **characterised in that** at the level of each of its parallel walls (3, 4) the casing (2) includes an elongated hole (28) for the passing through of the shaft (23) of a bolt (24), so as to be capable of allowing the latter to co-operate with the bolt holder (15).

6. Locking fitting according to any of the preceding claims, **characterised in that** in the slide (8) are cut out and folded back more or less inside the casing (2) one or more tongues (29, 30, 31) likely to define, as the case may be :
- control pawls for ensuring the displacement of this slide (8) between its locked position and its unlocked position ;
- and/or locking pawls designed capable, in co-operation with stop planes (32, 33, 34), of forming, as the case may be, a burglary-safe device (35) and/or an anti-accidental operation device (36).

7. Locking fitting according to any of the preceding claims, **characterised in that** the actuating organ (7) is designed capable of moving transversely to the casing (2) in the opening (6), i.e. perpendicularly to the plane of the slide (8), while means (37) are provided for converting this displacement of said actuating organ (7) into an axial and longitudinal displacement of this slide (8).

8. Locking fitting according to claims 6 and 7, **characterised in that** the means (37) are comprised of at least one ridge (43) the actuating organ (7) comprises, so as to be capable of resting on an inclined plane (45, 46) defined by a tongue (29, 30) cut out in the slide (8), in order to ensure, under the action of a pressure exerted on said actuating organ (7), an axial displacement of the slide (8), namely from its locked position to its unlocked position, against the springy restoring means ensuring the displacement of this slide (8) in the opposite direction.

9. Locking fitting according to claim 8, **characterised in that** the springy restoring means are designed capable of acting on the slide (8).

10. Locking fitting according to claim 8, **characterised in that** the springy restoring means are designed capable of acting on the actuating organ (7) so as to be capable of being put under constraint under the action of a pressure exerted on the latter, the latter including, in combination, at least one raising wedge (47, 48) defined capable of extending under an inclined plane (45, 46) formed of a tongue (29, 30) cut out in the slide (8).

11. Locking fitting according to claims 6 and 10, **characterised in that** at least one tongue (29, 30) corresponding to an inclined plane (45, 46) defines, through its outermost edge (49, 50), a locking pawl capable of co-operating with a stop plane (32, 33) comprised of a retaining ridge (47, 46) extending under the actuating organ 7 in order to define said burglary-safe device (35) and to oppose, starting from a locked position, a control to unlock the fitting (1) by a direct action on the slide (8).

12. Locking fitting according to claim 6, **characterised in that** the anti-accidental operation device (36), designed capable of maintaining the slide (8) in its unlocked position after opening the sliding door or window, is comprised of a tongue (31) cut out axially in the slide (9) and pushed back inside the casing (2) so as to define, through its free end (53) forming a setback, a locking pawl capable of co-operating, in unlocked position of said slide (8), with a stop plane (34) arranged inside the casing (2).

13. Locking fitting according to claim 12, **characterised in that** the anti-accidental operation device (36) is supplemented with an organ for controlling the unlocking (55) designed capable of elastically pushing back the tongue (31) into the plane of the slide (8) and of ensuring the withdrawal of its free end (53) forming a setback, in front of the stop plane (34) in order to authorise the springy restoring into the locked position of the slide (8).

14. Locking fitting according to the claim 12 or 13, **characterised in that** the stop plane (34) consists of a locking cage (56) under which extends, above and transversely to the longitudinal axis (16) of the slide (8), a retaining rim (57), this locking cage (56) being fitted with a relative mobility transversely in the casing (2) and subjected to the action of springy restoring means designed capable of pushing it back towards said slide (8).

15. Locking fitting according to claim 14, **characterised in that** the control organ (55) is defined by a push-button (63) under which extends a control pawl (64) preferably passing through the locking cage (56), so as to be capable of acting on the tongue (31) forming a retaining pawl.

16. Locking fitting according to claim 15, **characterised in that** the push-button (63) is subjected to springy restoring means (58) in rest position and is provided with a retaining thrust (65) for preventing it from being extracted from the casing (2) under the action of these springy restoring means.

17. Locking fitting according to any of claims 13 to 16, **characterised in that** the push-button (63) constitutes the extension of the actuating organ (7) and is designed capable of being intercalated between an end of the latter and the corresponding end of the opening (6) in the fastening plate (5).

18. Locking fitting according to any of the preceding claims, **characterised in that** the opening (6) extends beyond an end of the actuating organ (7) so as to make accessible, namely in unlocked position of the slide (8), the set screw (26) of the bolt holder (15).

19. Locking fitting according to any of the preceding claims, **characterised in that** the slide (8) is extended at one and/or the other of its ends (14, 66) by junction means (67) designed capable of co-operating with complementary junction means (68) associated to operating rods (69) extending above or below the casing (2).

20. Locking fitting according to any of the preceding claims, **characterised in that** the slide (8) is cambered transversely and towards the rear of the casing (2) so as to be capable of increase the volume of the latter.

21. Locking fitting according to any of the preceding claims, **characterised in that** the slide (8) results from a cut out and deep drawn metallic flat bar.

## Patentansprüche

1. Verriegelungsbeschlag für Schiebeflügel, umfassend ein Gehäuse (2) in Form von zwei parallelen Wänden (3, 4), die sich rechtwinkelig hinter einer Befestigungsplatte (5) erstrecken, die mit einer Öffnung (6) versehen ist für den Zugang zu einem Betätigungsorgan (7) für die Betätigung der Verschiebung mindestens eines Schiebers (8) zwischen einer Verriegelungsstellung und einer Entriegelungsstellung, der in axialer Richtung beweglich in dem Gehäuse (2) gelagert ist und dafür vorgesehen ist, mindestens einen Riegelträger (15) zu betätigen, **dadurch gekennzeichnet, dass** der Schieber (8) im wesentlichen am Endrand (9, 10) verschiebbar und zwischen den parallelen Wänden (3, 4) des Gehäuses angeordnet ist, derart, dass er dieses an der Rückseite zumindest teilweise abschließt und zusammen mit der Befestigungsplatte (5) einen Raum für die Aufnahme von Betätigungs- und/oder Sicherheitsorganen begrenzt.

2. Verriegelungsbeschlag entsprechend Anspruch 1, **dadurch gekennzeichnet, dass** die parallelen Wände (3, 4) im Bereich ihres Endrands (9, 10) und an der Innenseite des Gehäuses (2) Nuten (11) aufweisen für die Aufnahme der seitlichen Ränder (12, 13) des Schiebers (8).

3. Verriegelungsbeschlag nach einem der vorangehenden Ansprüche, **dadurch gekennzeichnet, dass** der Schieber (8) an einem Ende (14) den Riegelträger (15) aufweist, der von seitlichen Streifen (20, 21) gebildet ist, die durch Schnittlinien (17, 18) relativ zu einem mittleren Streifen (19) begrenzt werden, der an seinen Enden (25) abgekröpft ist, derart, dass er in einer versetzten Ebene verläuft und mit den seitlichen Streifen (20, 21) einen Querschlitz (22) für den Durchtritt des Schafts (23) eines Riegels (24), gegebenenfalls eines Riegelhakens, bildet, wobei die seitlichen Streifen (20, 21), der mittlere Streifen (19) und mindestens eines (25) der abgekröpften Enden des mittleren Streifens (19) drei isostatische Abstützpunkte bilden, wobei entweder das andere abgekröpfte Ende (25) des mittleren Streifens (19) oder eine Spitzschraube (26), die eine Gewindeöffnung (27) in diesem durchsetzt, um mit dem Schaft (23) des Riegels (24) zusammenzuwirken, einen vierten isostatischen Punkt bildet.

4. Verriegelungsbeschlag entsprechend Anspruch 3, **dadurch gekennzeichnet, dass** der Riegelträger (15) sich relativ zu der allgemeinen Ebene des Schiebers (8) versetzt in Richtung des Innern des Gehäuses (2) erstreckt, wobei sich der Versatz durch eine S-förmige doppelte Abbiegung (8A) des Schiebers ergibt.

5. Verriegelungsbeschlag nach einem der vorangehenden Ansprüche, **dadurch gekennzeichnet, dass** das Gehäuse (2) im Bereich jeder seiner parallelen Wände (3, 4) einen länglichen Schlitz (28) aufweist für den Durchtritt des Schafts (23) eines Riegels (24), derart, dass dieser mit dem Riegelträger (15) zusammenwirken kann.

6. Verriegelungsbeschlag nach einem der vorangehenden Ansprüche, **dadurch gekennzeichnet, dass** in dem Schieber (8) mehr oder weniger im Innern des Gehäuses (2) eine oder mehrere Zungen (29, 30, 31) ausgeschnitten und umgebogen sind zur Bildung entweder
- von Betätigungsfingern, um die Bewegung des Schiebers (8) zwischen seiner Verriegelungs- und seiner Entriegelungsstellung sicherzustellen;
- und/oder von Blockierfingern, die dafür vorgesehen sind, in Zusammenwirkung mit Anschlagebenen (32, 33, 34) eine Einbruchsicherung (35) und/oder eine Fehlbedienungssperre (36) zu bilden.

7. Verriegelungsbeschlag nach einem der vorangehenden Ansprüche, **dadurch gekennzeichnet, dass** das Betätigungsorgan (7) derart ausgestaltet ist, dass es sich in Querrichtung zu dem Gehäuse (2) in einer Öffnung (6), d.h. senkrecht zur Ebene des Schiebers (8), bewegen kann, während Mittel (37) dafür vorgesehen sind, die Bewegung des Betätigungsorgans (7) in eine axiale und längsgerichtete Bewegung des Schiebers (8) umzuwandeln.

8. Verriegelungsbeschlag entsprechend den Ansprüchen 6 und 7, **dadurch gekennzeichnet, dass** die Mittel (37) gebildet sind von mindestens einer Kante (43), die das Betätigungsorgan (7) aufweist, derart, dass es sich auf einer geneigten Ebene (45, 46) abstützen kann, die von einer aus dem Schieber (8) ausgeschnittenen Zunge (29, 30) gebildet ist, um unter der Einwirkung eines auf das Betätigungsorgan (7) ausgeübten Drucks eine axiale Bewegung des Schiebers (8) zu bewirken, insbesondere von seiner Verriegelungsstellung in seine Entriegelungsstellung, wobei Rückstellfedermittel die Bewegung des Schiebers (8) in der entgegengesetzten Richtung bewirken.

9. Verriegelungsbeschlag entsprechend Anspruch 8, **dadurch gekennzeichnet, dass** die Rückstellfedermittel derart ausgestaltet sind, dass sie den Schieber (8) betätigen können.

10. Verriegelungsbeschlag entsprechend Anspruch 8, **dadurch gekennzeichnet, dass** die Rückstellfedermittel derart ausgestaltet sind, dass sie auf das Betätigungsorgan (7) derart einwirken können, dass sie unter der Einwirkung eines auf dieses ausgeübten Drucks unter Spannung gebracht werden können; wobei dieses in Kombination mindestens einen Hebekeil (47, 48) aufweist, der so ausgebildet ist, dass er sich unter einer geneigten Ebene (45,46) erstrecken kann, die von einer aus dem Schieber (8) ausgeschnittenen Zunge (29, 30) gebildet ist.

11. Verriegelungsbeschlag entsprechend den Ansprüchen 6 und 10, **dadurch gekennzeichnet, dass** mindestens eine Zunge (29, 30), die einer geneigten Ebene (45, 46) entspricht, über ihre Endkante (49, 50) einen Blockierfinger bildet, der mit einer Anschlagebene (32, 33) zusammenwirken kann, die von einer Rückhaltekante (47, 48) gebildet ist, die sich unter dem Betätigungsorgan (7) erstreckt, um die Einbruchsicherung (35) zu bilden und sich einer Betätigung der Entriegelung des Beschlags (1) aus einer Verriegelungsstellung durch direkte Einwirkung auf den Schieber (8) widersetzt.

12. Verriegelungsbeschlag entsprechend Anspruch 6, **dadurch gekennzeichnet, dass** die Fehlbedienungssperre (36), die dafür vorgesehen ist, den Schieber (8) nach dem Öffnen der Schiebetür oder des Schiebefensters in seiner Entriegelungsstellung zu halten, von einer Zunge (31) gebildet ist, die in axialer Richtung aus dem Schieber (8) ausgeschnitten und in das Innere des Gehäuses (2) gedrückt ist, derart, dass sie über ihr freies, eine Verankerung bildendes Ende (53) einen Blockierfinger bildet, der in der Entriegelungsstellung des Schiebers (8) mit einer Anschlagebene (34) zusammenwirken kann, die im Innern des Gehäuses (2) angeordnet ist.

13. Verriegelungsbeschlag entsprechend Anspruch 12, **dadurch gekennzeichnet, dass** die Fehlbedienungssperre (36) von einem Entsperrbetätigungsorgan (55) ergänzt wird, das dafür vorgesehen ist, die Zunge (31) elastisch in die Ebene des Schiebers (8) zu drücken und zu bewirken, dass sich ihr freies, eine Verankerung bildendes Ende (53) vor der Anschlagebene (34) des Schiebers (8) einzieht, um das Rückstellen des Schiebers (8) in die Verriegelungsstellung zu gestatten.

14. Verriegelungsbeschlag entsprechend Anspruch 12 oder 13, **dadurch gekennzeichnet, dass** die Anschlagebene (34) aus einem Blockierkäfig (56) besteht, unter dem sich oberhalb und quergerichtet zu der Längsachse (16) des Schiebers (8) eine Rückhalterippe (57) erstreckt, wobei der Blockierkäfig (56) mit einer relativen Mobilität quergerichtet in dem Gehäuse (2) angeordnet ist und der Einwirkung von Rückstellfedermitteln ausgesetzt ist, die derart ausgebildet sind, dass sie ihn in Richtung des Schiebers (8) drücken können.

15. Verriegelungsbeschlag entsprechend Anspruch 14, **dadurch gekennzeichnet, dass** das Betätigungsorgan (55) von einem Druckknopf (63) gebildet ist, unter dem sich ein Betätigungsfinger (64) erstreckt, der vorzugsweise den Blockierkäfig (56) durchsetzt, derart, dass er auf die einen Rückhaltefinger bildende Zunge (31) einwirken kann.

16. Verriegelungsbeschlag entsprechend Anspruch 15, **dadurch gekennzeichnet, dass** der Druckknopf (63) Rückstellfedermitteln (58) in Ruhestellung ausgesetzt ist und mit einem Rückhalteanschlag (65) versehen ist, um zu verhindern, dass er unter der Einwirkung der Rückstellfedermittel aus dem Gehäuse (2) herausgezogen wird.

17. Verriegelungsbeschlag entsprechend einem der Ansprüche 13 bis 16, **dadurch gekennzeichnet, dass** der Druckknopf (63) den Fortsatz des Betätigungsorgans (7) bildet und derart ausgebildet ist, dass er sich zwischen einem Ende dieses letzten und dem entsprechenden Ende der Öffnung (6) in der Befestigungsplatte (5) verkeilt.

18. Verriegelungsbeschlag nach einem der vorangehenden Ansprüche, **dadurch gekennzeichnet, dass** die Öffnung (6) sich jenseits eines Endes des Betätigungsorgans (7) fortsetzt, um insbesondere in der Entriegelungsstellung des Schiebers (8) den Zugang zu der Klemmschraube (26) des Riegelträgers (15) zu ermöglichen.

19. Verriegelungsbeschlag nach einem der vorangehenden Ansprüche, **dadurch gekennzeichnet, dass** der Schieber (8) sich an dem einen und/oder dem anderen seiner Enden (14, 66) über Verbindungsmittel (67) fortsetzt, die dafür vorgesehen sind, mit komplementären Verbindungsmitteln (68) zusammenzuwirken, die Treibstangen (69) zugehörig sind, die sich oberhalb und/oder des Gehäuses (2) erstrecken.

20. Verriegelungsbeschlag nach einem der vorangehenden Ansprüche, **dadurch gekennzeichnet, dass** der Schieber (8) in Querrichtung und in Richtung der Rückseite des Gehäuses (2) gewölbt ist, derart, dass er dessen Volumen vergrößert.

21. Verriegelungsbeschlag nach einem der vorangehenden Ansprüche, **dadurch gekennzeichnet, dass** der Schieber (8) aus einem zugeschnittenen und tiefgezogenen Metallblech hergestellt ist.
